# EUROPÄISCHE PATENTSCHRIFT

(11) **EP 0 142 814 B1**
(45) Veröffentlichungstag und Bekanntmachung des Hinweises auf die Patenterteilung: **18.01.1989**
(21) Anmeldenummer: 84113689.8
(22) Anmeldetag: 13.11.1984
(51) Int. Cl.: G07F 5/22

(54) **Selbstverkäufer mit einem Kreditwerk**
Vending machine with a credit register
Machine de vente avec ensemble de crédit

(30) Priorität: 18.11.1983 DE 3341754
(43) Veröffentlichungstag der Anmeldung: 29.05.1985
(73) Patentinhaber: Sielaff GmbH & Co. Automatenbau Herrieden, D-8801 Herrieden (DE)
(72) Erfinder: Seitz, Oskar, D-8808 Herrieden (DE); Mehlan, Bernd, D-8808 Herrieden (DE)
(74) Vertreter: Gaiser, Hartmut, Dipl.-Ing.

(56) Entgegenhaltungen:
- EP-A- 0 058 094
- DE-A- 2 165 293
- DE-A- 2 606 894
- DE-A- 2 825 770
- DE-A- 2 913 431
- DE-B- 1 235 646

## Beschreibung

Die Erfindung betrifft einen Selbstverkäufer mit einem Münzeinlauf, einem elektronischen, von einer Batterie gespeisten Kreditwerk und einer Zwischenkasse, wobei bei Münzrückgabe der Kredit gelöscht wird, mit mehreren Warenausgabeeinrichtungen, von denen durch eine mechanische Verriegelungseinrichtung nur jeweils eine betätigt werden kann, und mit einer allen Warenausgabeeinrichtungen gemeinsamen Riegelstange und einem mit einem Elektromagneten gekoppelten Sperrstück, das die Riegelstange zur Verschiebung freigibt, wenn der Kredit dem Verkaufspreis gleich ist.

In der DE-A-2 165 293 ist ein Selbstverkäufer beschrieben, der ein batteriebetriebenes, elektronisches Kreditwerk und eine manuell zu betätigende Ausgabeeinrichtung aufweist. Zur Auslösung der Ausgabeeinrichtung ist ein Elektromagnet vorgesehen, der von dem Kreditwerk gesteuert ist. Alle anderen Bewegungsvorgänge werden durch die manuelle Betätigung des Selbstverkäufers bewirkt. Weitergehende Massnahmen zur Reduzierung der Batteriebelastung sind nicht vorgesehen.

In der DE-A-2 606 894 ist ein ähnlicher Selbstverkäufer für Zeitungen beschrieben. Um sicherzustellen, dass ein Abschalten der Batterie erst dann erfolgt, wenn tatsächlich eine Zeitung ausgegeben ist, ist ein Schalter vorgesehen, der den Stromkreis geschlossen hält, bis eine Zeitung ausgegeben ist. Um hierbei die Batterie zu entlasten, ist eine besondere Klinke vorgeschlagen. Die Batterie ist während der gesamten Zeit, zwischen dem Erreichen des Kredits und der Ausgabe einer Zeitung eingeschaltet: Besondere Betriebszustände im Verkaufsablauf, die ein Nochnichteinschalten oder ein Abschalten der Batterie ohne Störung des Verkaufsvorgangs erlauben, sind nicht berücksichtigt.

In der DE-A-2 825 770 ist eine Schaltungsanordnung beschrieben, bei der die Verlustleistung dadurch reduziert wird, dass jeweils nur die für die Informationsverarbeitung erforderlichen Funktionsblöcke an die Batterie angeschaltet sind. Für die bei Selbstverkäufern bestehenden besonderen Bedingungen sind weder Massnahmen zum Einschalten noch zum Abschalten angegeben.

In der EP-0-058 094 A1 ist ein elektronischer Münzprüfer beschrieben. Eine Verknüpfung mechanischer und elektrischer Funktionen bei der Warenausgabe aus einem Selbstverkäufer ist nicht erörtert.

Aus der DE-B-1 235 646 ist ein Kreditwerk für elektrische Selbstverkäufer bekannt, bei dem einem Elektromagneten, der einen Schwenkhebel zur Münzhaltung betätigt, ein Selbsthaltekontakt zugeordnet ist. Massnahmen zur Reduzierung der Belastung einer Batterie eines Selbstverkäufers sind nicht beschrieben.

Aufgabe der Erfindung ist es, einen Selbstverkäufer der eingangs genannten Art vorzuschlagen, der die Vorteile mechanischer und elektrischer Selhstverkäufer niit₇t und bei dem der Stromverbrauch so weit herabgesetzt ist, dass er ohne Netzanschluss von einer Batterie gespeist werden kann und diese bei den Einzelschritten eines Verkaufsvorgangs oder eines eingeleiteten Verkaufsvorgangs möglichst wenig belastet wird.

Erfindungsgemäss ist obige Aufgabe bei einem Selbstverkäufer der eingangs genannten Art dadurch gelöst, dass der Elektromagnet das Sperrstück freigibt, solange ein ihm vorgeschalteter Nebenschalter leitend ist, den ein erstes Zeitglied sperrt, wenn ein Hauptschalter eine gewisse Zeit nach Einwurf einer ersten Münze kein Ausschaltsignal erhält, dass zwischen die Batterie und das Kreditwerk sowie den Nebenschalter der Hauptschalter mit Selbsthalteschaltung geschaltet ist, die von einem zweiten Zeitglied nach einer vorbestimmten Zeit abgeschaltet wird, dass im Münzeinlauf ein erster Schaltkontakt angeordnet ist, durch den eine Münze einen Einschaltimpuls an den Hauptschalter gibt, dass der Riegelstange ein zweiter Schaltkontakt zugeordnet ist, der gegen Ende einer Verschiebung der Riegelstange ein Ausschaltsignal an den Hauptschalter gibt, dass an der Zwischenkasse ein dritter Schaltkontakt angeordnet ist, der bei Geldrückgabe ein Ausschaltsignal an den Hauptschalter gibt und dass ein vierter Schaltkontakt vorgesehen ist, der erst bei Beginn einer Betätigung einer Warenausgabeeinrichtung den Nebenschalter leitend werden lässt.

Unter Batterie wird hier eine nicht wieder aufladbare oder eine wieder aufladbare Batterie (Akku) verstanden.

Der Stromverbrauch dieses Selbstverkäufers ist gering, da von der Batterie nur das elektronische Kreditwerk und ein einziger Elektromagnet gespeist werden muss. Die sonstigen Funktionen, wie beispielsweise die Warenausgabe und die Verriegelung sowie die Betätigung der Zwischenkasse, erfolgen in bekannter Weise mechanisch. Der Stromverbrauch ist ausserdem deswegen gering, weil das elektronische Kreditwerk eingeschaltet wird, wenn die erste Münze eines Verkaufsvorganges eingeworfen wird, und nach dem Verkaufsvorgang das Kreditwerk und der Elektromagnet abgeschaltet werden. Eingeschaltet wird der Elektromagnet dann, wenn der im Kreditwerk aufgelaufene Kredit dem Verkaufspreis entspricht.

In dem Selbstverkäufer muss die Batterie nicht die Leistung zur Bewegung von Bauteilen aufbringen. Diese Bewegungen werden durch die manuelle Betätigung einer Warenausgabeeinrichtung vom Benutzer durchgeführt. Im Selbstverkäufer sind die Vorteile eines mechanischen Werkes mit den Vorteilen eines preiswerten, elektronischen Kreditwerks kombiniert. Der Selbstverkäufer ist nicht auf eine Netzanschlussmöglichkeit angewiesen. Als Warenausgabeeinrichtung eignen sich Schubladen, Drucktasten, Klappenfächer oder Fallklappenschächte o.ä.

Der Elektromagnet wird nicht schon dann geschlossen, wenn der dem Verkaufspreis entsprechende Kredit aufgelaufen ist. Es fliesst also durch den Flektromaanet nicht schon dann Strom wenn der Benutzer noch nicht ausgewählt hat, welche der Warenausgabeeinrichtungen er betätigen will, er also noch nicht begonnen hat, eine der Warenausgabeeinrichtungen zu betätigen. Dies ist dadurch erreicht, dass der vierte Schaltkontakt den Nebenschalter erst bei Beginn einer Betätigung einer der Warenausgabeeinrichtungen leitend werden lässt. Das Sperrstück wird also erst dann freigegeben, wenn der Kredit aufgelaufen ist und der Benutzer eine Warenausgabeeinrichtung zu betätigen beginnt.

Das erste Zeitglied sperrt den Nebenschalter, wenn der Hauptschalter eine gewisse Zeit nach dem Einwurf einer ersten Münze kein Ausschaltsignal erhält. Dadurch ist vermieden, dass dann, wenn der Benutzer eine Warenausgabeeinrichtung nicht ordnungsgemäss betätigt, der Elektromagnet ständig stromdurchflossen ist. Er wird nach einer gewissen Zeit zwangsweise abgeschaltet. Um diese gewisse Zeit kurz auslegen zu können, ist es günstig, wenn das erste Zeitglied den Nebenschalter eine gewisse Zeit nach Betätigung des vierten Schaltkontakts sperrt. Diese Verzögerungszeit beginnt also erst, wenn der Benutzer eine der Ausgabeeinrichtungen zu betätigen beginnt. Diese Verzögerungszeit muss also nur der üblichen Dauer eines vollständigen Betätigungsvorganges entsprechen. Die Zeit zwischen dem Einwurf der ersten Münze und der Anwahl (Beginn der Betätigung) einer der Warenausgabeeinrichtungen muss in dieser Verzögerungszeit nicht berücksichtigt sein, was der Fall wäre, wenn die Verzögerungszeit bereits mit dem Einwurf der ersten Münze begänne.

Das zweite Zeitglied führt zu einem Öffnen des Hauptschalters, wenn weder der zweite Schaltkontakt noch der dritte Schaltkontakt nach einer gewissen Zeit betätigt werden.

Zur weiteren Herabsetzung des Stromverbrauchs des Elektromagneten wird mittels des Elektromagneten lediglich eine Rastung des Sperrstücks gelöst. Ein solches Sperrstück arbeitet nach dem Prinzip eines elektrischen Türöffners.

Weitere vorteilhafte Ausgestaltungen der Erfindung ergeben sich aus der folgenden Beschreibung eines Ausführungsbeispiels und den abhängigen Ansprüchen. In der Zeichnung zeigen:
Figur 1 ein Blockschaltbild der elektrischen Einrichtung des Selbstverkäufers,
Figur 2 ein Ausführungsbeispiel der elektrischen Schaltung des Selbstverkäufers und
Figur 3 ein Zeitdiagramm.

An einem Münzeinlauf 1 eines Selbstverkäufers ist ein erster Schaltkontakt 2 angeordnet, der in Ruhestellung offen ist und beim Überfahren durch eine Münze geschlossen wird. An den Münzeinlauf 1 schliesst sich ein Münzprüfer 3 an. Diesem folgen vier Münzschächte 4, welche in eine Zwischenkasse 5 münden.

In der Zwischenkasse 5 ist eine Klappe 6 gelagert, die zum Kassieren von einer Riegelstange 7 gesteuert in Richtung des Pfeiles K verschwenkt. Sollen die Münzen der Zwischenkasse 5 zurückgegeben werden, dann wird ein Rückgabeschieber 8 betätigt, der die Klappe 6 in Richtung des Pfeiles R verschwenkt. An der Zwischenkasse 5 ist ein dritter Schaltkontakt 9 vorgesehen, der in seiner Ruhestellung geschlossen ist und geöffnet wird, wenn die Klappe 6 in Richtung des Pfeiles R in ihre Rückgabestellung schwenkt.

Die Riegelstange 7 ist mit den Warenausgabeeinrichtungen 10, beispielsweise Drucktasten oder Schubladen, gekoppelt. Sie wird beim Ziehen einer der Schubladen 10 in Richtung des Pfeiles P verschoben. Eine mechanische Verriegelungseinrichtung, die sicherstellt, dass immer nur eine der Schubladen gezogen werden kann, ist nicht näher dargestellt.

In der Bewegungsstrecke der Riegelstange 7 ist ein Sperrstück 11 angeordnet, das in seiner Ruhestellung verrastet ist. Dem Sperrstück 11 ist ein Elektromagnet 12 zugeordnet, der die Rastung des Sperrstücks 11 löst, wenn er stromdurchflossen ist. Bei der Riegelstange 7 ist ein zweiter Schaltkontakt 13 angeordnet, der in seiner Ruhestellung geschlossen ist und öffnet, wenn die Riegelstange 7 das Sperrstück 11 überschritten hat. Die Schaltkontakte 2, 9 und 13 liegen elektrisch in Reihe. Diese Reihenschaltung liegt am Steuereingang 14 eines Hauptschalters 15. Der Hauptschalter 15 ist einer Batterie 16 nachgeschaltet, welche innerhalb des Selbstverkäufergehäuses angeordnet ist. Parallel zum ersten Schaltkontakt 2 ist eine Selbsthalteschaltung 17 vorgesehen, die den Schaltkontakt 2 überbrückt, sobald der Hauptschalter 15 leitend geschaltet ist.

In jedem der Münzschächte 4 ist ein Schaltfinger 18 angeordnet. Der Schaltfinger 18 wird durch eine vorbeifallende Münze verschwenkt, wodurch ein Zählimpuls entsprechender Wertigkeit an ein elektronisches Kreditwerk 19 gegeben wird. Der jeweils aufgelaufene Kredit wird in einem Vergleicher 20 mit dem Verkaufspreis verglichen. Stimmen Verkaufspreis und Kredit überein, wird ein Nebenschalter 21 leitend geschaltet. Die Stromversorgung des Kreditwerks 19 und dessen Nullstellung erfolgt über den Hauptschalter 15. An den Hauptschalter 15 ist auch der Nebenschalter 21 angeschlossen, der vor dem Elektromagneten 12 liegt.

An den Nebenschalter 21 ist ein erstes Zeitglied 22 angeschlossen. Dieses öffnet den Nebenschalter 21 nach wenigen Sekunden. Ein zweites Zeitglied 23 mit einer längeren Verzögerungszeit, beispielsweise 15 bis 20 s, ist an der Selbsthalteschaltung 17 vorgesehen und begrenzt die Selbsthaltung zeitlich.

Vor dem Nebenschalter 21 liegt ein vierter Schaltkontakt 24. Dieser wird geschlossen, sobald eine Bewegung der Riegelstange 7 in Richtung des Pfeiles P beginnt.

Beim Ausführungsbeispiel nach Figur 1 ist davon ausgegangen, dass alle Schubladen 10 Waren des gleichen Verkaufspreises enthalten. Deshalb genügt ein Schalter 24 an der Riegelstange 7. Demgegenüber ist es beim Ausführungsbeispiel nach Figur 2 möglich, aus 2⁷ verschiedenen Verkaufspreisstufen drei Verkaufspreise auszuwählen und jeden der drei Verkaufspreise jeder der Schubladen zuzuordnen. Es sind hierfür am Kreditwerk 19 sieben Ausgänge 25 vorgesehen. Das Kreditwerk 19 arbeitet so, dass bei einer Wertigkeit 1 der eingeworfenen Münzen am ersten Ausgang ein Signal ansteht, dass bei einer Wertigkeit 2 der eingeworfenen Münzen am zweiten Ausgang ein Signal ansteht, bei einer Wertigkeit 4 der eingeworfenen Münzen am dritten Ausgang ein Signal ansteht, bei einer Wertigkeit 8 am vierten Ausgang ein Signal ansteht, bei einer Wertigkeit 16 am fünften Ausgang ein Signal ansteht, bei einer Wertigkeit 32 am sechsten Ausgang ein Signal ansteht und bei einer Wertigkeit 64 am siebten Ausgang ein Signal ansteht. In dem Vergleicher 20 sind drei Schaltergruppen 26, 27 und 28 angeordnet. Jede der Schaltergruppen ist über Dioden mit den sieben Ausgängen 25 verbunden. In Figur 2 ist bei der Schaltergruppe 26 derjenige Schalter geschlossen, der am Ausgang der Wertigkeit 64 liegt. Bei der Schaltergruppe 27 ist der Schalter geschlossen, der an dem Ausgang der Wertigkeit 32 liegt und bei der Schaltergruppe 28 ist der Schalter geschlossen, der bei dem Ausgang der Wertigkeit 16 liegt. Jede Schaltergruppe steuert einen Schalttransistor T26, T27 und T28 an der Basis. Die Kollektoren der Transistoren T26, T27 und T28 liegen an dem Hauptschalter 15. Die Emitter sind an Schienen 29, 30 bzw. 31 angeschlossen.

An jeder der Warenausgabeeinrichtungen, beispielsweise vierzehn Schubladen, des Selbstverkäufers ist ein vierter Schaltkontakt 24 vorgesehen. Dieser ist bei geschlossener Schublade offen und schliesst sich, wenn an der betreffenden Schublade zu ziehen begonnen wird. Über Steckverbindungen ist jeder der Schaltkontakte 24 mit einer der Schienen 29 bis 31 verbunden. Im Beispielsfall sind fünf Schaltkontakte 24 mit der Schiene 29, fünf Schaltkontakte 24 mit der Schiene 30 und vier Schaltkontakte 24 mit der Schiene 31 verbunden. Es sind also die ersten fünf Schubladen auf einen Verkaufspreis der Wertigkeit 64, die zweiten fünf Schubladen auf einen Verkaufspreis der Wertigkeit 32 und die letzten vier Schubladen auf einen Verkaufspreis der Wertigkeit 16 eingestellt. Die Schaltkontakte 24 liegen gemeinsam über einen Inverter J1 am Nebenschalter 21.

In Figur 2 sind Schaltungsbeispiele für die Baugruppen 15, 17, 21, 22 und 23 gezeigt. Der Hauptschalter 15 weist einen Schalttransistor T15 auf, dessen Emitter am Pluspol der Batterie 16 liegt. An der Basis des Transistors T15 liegt über einen Vorwiderstand R1 die Reihenschaltung der Schaltkontakte 9, 13 und 2. Parallel zur Emitter-Basisstrecke des Transistors T15 ist ein Widerstand R2 geschaltet. An den Kollektor des Transistors T15 ist ein Pol der Spule des Elektromagneten 12 angeschlossen. Ausserdem liegen an dem Kollektor des Transistors T15 die nicht näher dargestellten Versorgungsspannungseingänge sämtlicher integrierter Bauteile. Ausserdem ist auch der Rücksetzeingang 33 des Kreditwerks 19 mit dem Kollektor des Transistors T15 verbunden. Ebenso liegen die Kollektoren der Transistoren T26, T27 und T28 am Kollektor des Transistors T15. Ausserdem sind Entladedioden D22 und D23 der Zeitglieder 22 und 23 mit dem Kollektor des Transistors T15 verbunden.

Die Selbsthalteschaltung 17 weist einen Transistor T17 auf, dessen Kollektor-Emitterstrecke parallel zum Schaltkontakt 2 liegt, wobei in Reihe zum Schaltkontakt 2 eine Diode D17 geschaltet ist, welche eine gewisse Mindestspannung am Kollektor des Transistors T17 sicherstellt.

Der Nebenschalter 21 arbeitet mit einem Transistor T21, dessen Kollektor-Emitterstrecke in Reihe zur Spule des Elektromagneten 12 geschaltet ist. An der Basis des Transistors T21 liegen in Reihe ein Inverter J2, ein NAND-Gatter J3 und ein weiterer Inverter J4, sowie ein Vorwiderstand R3.

Das erste Zeitglied 22 weist ausser der Entladediode D22 eine Ladediode D24 sowie ein RC-Glied C22, R22 auf. Der gemeinsame Pol des Kondensators C22 und des Widerstands R22 liegt an dem einen Eingang des NAND-Gatters J3. Der Widerstand R22 ist einstellbar. Er ist beispielsweise so eingestellt, dass die Verzögerungszeit 4 s beträgt.

Das zweite Zeitglied 23 weist neben der Entladediode D23 eine Ladediode D25 und ein RC-Glied C23, R23 auf. Der gemeinsame Pol des Kondensators C23 und des Widerstands R23 ist an die Selbsthalteschaltung 17 angeschlossen. Die Zeitkonstante des Zeitgliedes 23 ist grösser als die des Zeitgliedes 22, sie beträgt beispielsweise 15 bis 20 s.

Die Inverter J1, J2 sind Bestandteile eines integrierten Bauelements der Typenbezeichnung 4069. Die Inverter J3 und J4 sind Bestandteile eines integrierten Bauteils der Typenbezeichnung 4011. Beide Bauteile werden nach Schliessen des Hauptschalters 15 von der Batterie 16 gespeist.

Die Funktionsweise der beschriebenen Schaltung ist etwa folgende:

Solange der Selbstverkäufer nicht betätigt wird, ist der Transistor T15 gesperrt und damit der Hauptschalter 15 offen, so dass der Batterie 16 praktisch kein Strom entnommen wird. Es wird höchstens der vernachlässigbare Ruhestrom des Transistors T15 fliessen.

Sobald eine Münze in den Münzeinlauf 1 eingeworfen wird, schliesst sie kurzzeitig den Schaltkontakt 2, bevor sie in den Münzprüfer 3 gelangt. Durch das Schliessen des Schaltkontakts 2 schliesst der Hauptschalter 15, in dem der TransistorT15 leitend wird, so dass sämtliche integrierte Bauteile an der Batteriespannung liegen und das Kreditwerk 19 zurückgesetzt wird. Über den Inverter J1 liegt mit dem Leitendwerden des Transistors T15 eine positive Spannung über die Diode D25 an der Basis des Transistors T17 an. Dieser wird leitend und überbrückt dadurch den Schaltkontakt 2. Dadurch ist die Selbsthalteschaltung 17 eingeschaltet, so dass der Hauptschalter 15 zunächst geschlossen bleibt, obwohl der Schaltkontakt 2 sofort wieder öffnet, wenn ihn eine eingeworfene Münze verlassen hat. Dadurch bleibt der Transistor T15 auch nach dem Einwurf einer Münze leitend. Der Stromverbrauch zu diesem Zeitpunkt t1 (vgl. Figur 3) beträgt beispielsweise 3 mA.

Sobald die Münze den Münzprüfer 3 durchfallen hat, betätigt sie einen der Schaltfinger 18, wodurch das Kreditwerk 19 den Wert dieser Münze erfasst. Zu diesem Zeitpunkt t2 (vgl. Figur 3) steigt der Stromverbrauch kurzzeitig auf beispielsweise 15 mA. Wird eine weitere Münze eingeworfen, dann erfasst das Kreditwerk 19 auch deren Wert. Zu diesem Zeitpunkt t3 steigt der Stromverbrauch erneut kurzzeitig an.

Solange der Wert der eingeworfenen Münzen nicht dem Verkaufspreis entspricht und keiner der vierten Schaltkontakte 24 geschlossen ist, ist der Nebenschalter 21 geöffnet, der Transistor T21 gesperrt, so dass das Sperrstück 11 verrastet ist und somit keine der Schubladen 10 geöffnet werden kann. Sollen die eingeworfenen Münzen in dieser Zeit, beispielsweise zum Zeitpunkt t4 (vgl. Figur 3), zurückgegeben werden, dann wird der Rückgabeschieber 8 betätigt. Die dabei in Richtung R verschwenkende Klappe 6 lässt die Münzen in ein Rückgabefach rutschen und öffnet den Schaltkontakt 9. Dadurch wird der Hauptschalter 15 geöffnet, so dass der Stromverbrauch praktisch auf Null zurückgeht. Bei einem nächstmaligen Münzeinwurf wird das Kreditwerk 19 erneut an Spannung gelegt und zurückgesetzt. Es wiederholen sich die beschriebenen Vorgänge.

Sobald die Summe der eingeworfenen Münzen (Kredit) beispielsweise die Wertigkeit 16 erreicht hat, steht am fünften Ausgang 25 des Kreditwerks 19 ein Schaltsignal an. Im Beispielsfalle wird dadurch der Transistor T28 leitend. Wird nun an einer der diesem Verkaufspreis zugeordneten vier Schubladen zu ziehen begonnen, dann schliesstsich der entsprechende Schaltkontakt 24, so dass dann über die Inverterstufen J1, J2, J3 und J4 der Transistor T21 leitend geschaltet wird, d. h. es schliesst der Nebenschalter 21. Durch die Spule des Elektromagneten 12 fliesst zu diesem Zeitpunkt t5 ein Strom von beispielsweise 300 mA, so dass das Sperrstück 11 freigegeben wird. Beim Ziehen einer der genannten Schubladen 10 kann sich die Riegelstange 7 verschieben. Beim Überschreiten des Sperrstücks 11 schwenkt die Riegelstange 7 die Klappe 6 in Richtung des Pfeiles K, so dass die Münzen kassiert werden. Zu diesem Zeitpunkt t6 öffnet der Schaltkontakt 13, so dass auch der Hauptschalter 15 öffnet. Der Stromverbrauch geht auf Null zurück.

Wird an einer Schublade 10 gezogen, die nicht der vom Kreditwerk 19 erreichten Wertigkeit zugeordnet ist, dann wird der Transistor T21 nicht geschaltet, d.h. der Nebenschalter 21 nicht geschlossen, weil der betreffende Transistor T26 bzw. T27 sperrt.

Zum Zeitpunkt t5 werden über die Dioden D25 und D24 die Kondensatoren C23 und C22 geladen. Es beginnen damit die Verzögerungszeiten T1 und T2 der Zeitglieder 22 und 23 zu laufen. Dies ist dadurch erreicht, dass sobald am Ausgang des Inverters J1 ein negatives Ausgangssignal ansteht, durch das über die Inverter J2, J3 und J4 der Transistor T21 durchschaltet, die Ladedioden D24 und D25 sperren, so dass sich die Kondensatoren C22 und C23 über ihre Entladewiderstände R22 und R23 zu entladen beginnen. Kann sich der Benutzer innerhalb der Zeitspanne T1 nach dem Zeitpunkt t5 nicht entschliessen, eine der Schubladen 10 ganz zu ziehen, dann schaltet danach zu einem Zeitpunkt t7 das Zeitglied 22 den Nebenschalter 21 ab. Der Transistor T21 wird über die Inverterstufen J3 und J4 gesperrt. Dadurch wird die Spule des Elektromagneten 12 stromlos. Dadurch vermindert sich der Stromverbrauch auf etwa 3 mA, den Wert, der beispielsweise zum Betrieb des Kreditwerks 19 ohne Münzerfassung nötig ist. Der Kredit bleibt erhalten.

Wird nach dem Zeitpunkt t7, etwa 15 bis 20 s nach dem Zeitpunkt t5, keiner der Schaltkontakte 9 oder 13 geöffnet, dann hat sich der Kondensator C23 des zweiten Zeitgliedes 23 so weit entladen, dass jetzt auch der Transistor T17 sperrt. Es schaltet also die Selbsthalteschaltung 17 ab, so dass zu diesem Zeitpunkt t8 der Transistor T15 sperrt, also der Hauptschalter 15 öffnet.

Wird einer der Schaltkontakte 9 oder 13 geöffnet, bevor die Entladung der Kondensatoren C22 oder C23 einen Einfluss hat, sperrt der Transistor T15 sofort, so dass die gesamte Schaltung abgeschaltet wird. Dabei werden über die Dioden D22 und D23 die Kondensatoren C22 und C23 entladen. Die Transistoren T17 und T21 sperren dann.

## Patentansprüche

1. Selbstverkäufer mit einem Münzeinlauf (1), einem elektronischen, von einer Batterie (16) gespeisten Kreditwerk (19) und einer Zwischenkasse (5), wobei bei Münzrückgabe der Kredit gelöscht wird, mit mehreren Warenausgabeeinrichtungen (10), von denen durch eine mechanische Verriegelungseinrichtung nur jeweils eine betätigt werden kann, und mit einer allen Warenausgabeeinrichtungen (10) gemeinsamen Riegelstange (7) und einem mit einem Elektromagneten (12) gekoppelten Sperrstück (11), das die Riegelstange (7) zur Verschiebung freigibt, wenn der Kredit dem Verkaufspreis gleich ist, dadurch gekennzeichnet, dass der Elektromagnet (12) das Sperrstück (11) freigibt, solange ein ihm vorgeschalteter Nebenschalter (21) leitend ist, den ein erstes Zeitglied (22) sperrt, wenn ein Hauptschalter (15) eine gewisse Zeit nach Einwurf einer ersten Münze kein Ausschaltsignal erhält, dass zwischen die Batterie (16) und das Kreditwerk (19) sowie den Nebenschalter (21) der Hauptschalter (15) mit Selbsthalteschaltung (17) geschaltet ist, die von einem zweiten Zeitglied (23) nach einer vorbestimmten Zeit abgeschaltet wird, dass im Münzeinlauf (1) ein erster Schaltkontakt (2) angeordnet ist, durch den eine Münze einen Einschaltimpuls an den Hauptschalter (15) gibt, dass der Riegelstange (7) ein zweiter Schaltkontakt (13) zugeordnet ist, der gegen Ende einer Verschiebung der Riegelstange (7) ein Ausschaltsignal an den Hauptschalter (15) gibt, dass an der Zwischenkasse (5) ein dritter Schaltkontakt (9) angeordnet ist, der bei Geldrückgabe ein Ausschaltsignal an den Hauptschalter (15) gibt, und dass ein vierter Schaltkontakt (24) vorgesehen ist, der erst bei Beginn einer Betätigung einer Warenausgabeeinrichtung (10) den Nebenschalter (21) leitend werden lässt.

2. Selbstverkäufer nach Anspruch 1, dadurch gekennzeichnet, dass mittels des Elektromagneten (12) eine Rastung des Sperrstücks (11) gelöst wird.

3. Selbstverkäufer nach einem der vorhergehenden Ansprüche, dadurch gekennzeichnet, dass die Selbsthalteschaltung (17) parallel zum ersten Schaltkontakt (2) geschaltet ist.

4. Selbstverkäufer nach einem der vorhergehenden Ansprüche, dadurch gekennzeichnet, dass das erste Zeitglied (22) den Nebenschalter (21) eine gewisse Zeit (T1) nach Betätigung des vierten Schaltkontakts (24) sperrt.

5. Selbstverkäufer nach einem der vorhergehenden Ansprüche, dadurch gekennzeichnet, dass das zweite Zeitglied (23) die Selbsthalteschaltung (17) eine gewisse Zeit (T2) nach Betätigung des vierten Schaltkontakts (24) sperrt.

6. Selbstverkäufer nach einem der vorhergehenden Ansprüche, dadurch gekennzeichnet, dass jeder der Warenausgabeeinrichtungen (10) ein vierter Schaltkontakt (24) zugeordnet ist und dass jeder der Schaltkontakte (24) wahlweise mit einem Ausgang (25) des Kreditwerks (19) unterschiedlicher Wertigkeit verbindbar ist.

7. Selbstverkäufer nach einem der vorhergehenden Ansprüche, dadurch gekennzeichnet, dass die ersten, zweiten und dritten Schaltkontakte in Reihe geschaltet sind, wobei der erste Schaltkontakt (2) bei einem Münzeinwurf kurzzeitig schliesst und der zweite und dritte Schaltkontakt (13, 9) bei einer Verschiebung der Riegelstange (7) oder einer Betätigung der Geldrückgabe (8) öffnen.

## Claims

1. Automatic vending machine comprising a coin inlet (1), an electronic credit mechanism (19) supplied from a battery (16) and a temporary coin holder (5), wherein the credit is deleted if the coin is returned, comprising a plurality of goods delivery devices (10), of which only one can be actuated at one time by a mechanical locking device, and comprising a locking bar (7) common to all the goods delivery devices (10) and a blocking piece (11) coupled to an electromagnet (12), which blocking piece releases the locking bar (7) for displacement when the credit is equal to the sale price, characterized in that the electromagnet (12) releases the blocking piece (11) so long as an auxiliary switch (21) connected before it is conducting, which (auxiliary switch) is blocked by a first timer (22) if a main switch (15) does not receive a switching-off signal a certain time after insertion of a first coin, that between the battery (16) on the one hand and the credit mechanism (19) and auxiliary switch (21) on the other hand the main switch (15) with holding circuit (17) is connected, which holding circuit is switched off by a second timer (23) after a predetermined period, that in the coin inlet (1) a first switch contact (2) is disposed, by which a coin gives a switching-on pulse to the main switch (15), that a second switch contact (13) is associated with the locking bar (7), which switch contact, towards the end of a displacement of the locking bar (7), gives a switching-off signal to the main switch (15), that a third switch contact (9) is disposed at the temporary coin holder (5), which switch contact, if a coin is returned, gives a switching-off signal to the main switch (15), and that a fourth switch contact (24) is provided, which does not cause the auxiliary switch (21) to become conducting until the start of an actuation of a goods delivery device (10).

2. Automatic vending machine according to Claim 1, characterized in that a detent of the blocking piece (11) is released by means of the electromagnet (12).

3. Automatic vending machine according to one of the preceding Claims, characterized in that the holding circuit (17) is connected in parallel to the first switch contact (2).

4. Automatic vending machine according to one of the preceding Claims, charcterized in that the first timer (22) blocks the auxiliary switch (21) a certain time (T1) after actuation of the fourth switch contact (24).

5. Automatic vending machine according to one of the preceding Claims, characterized in that the second timer (23) blocks the holding circuit (17) a certain time (T2) after actuation of the fourth switch contact (24).

6. Automatic vending machine according to one of the preceding Claims, characterized in that a fourth switch contact (24) is associated with each of the goods delivery devices (10) and that each of the switch contacts (24) may be connected, if desired, with an output (25) of the credit mechanism (19) of variable coin value.

7. Automatic vending machine according to one of the preceding Claims, characterized in that the first, second and third switch contacts are connected in series, the first switch contact (2) closing briefly when a coin is inserted and the second and third switch contacts (13, 9) opening when a displacement of the locking bar (7) or an actuation of the coin rejection device (8) takes place.

## Revendications

1. Distributeur automatique à monnaie, comprenant un couloir (1) d'introduction de monnaie, un mécanisme électronique (19) totalisateur des sommes introduites, alimenté par une batterie (16), et une caisse intermédiaire (5), le crédit étant effacé lors d'une restitution de monnaie; plusieurs dispositifs (10) délivreurs de marchandises, parmi lesquels l'un seulement peut être à chaque fois actionné par l'intermédiaire d'un dispositif mécanique de verrouillage; ainsi qu'une tige de verrouillage (7) commune à tous les dispositifs (10) délivreurs de marchandises, et une pièce de blocage (11) qui est accouplée à un électro-aimant (12) et libère la tige.de verrouillage (7), en vue du coulissement, lorsque la somme payée est égale au prix de vente, caractérisé par le fait que l'électro-aimant (12) libère la pièce de blocage (11) aussi longtemps qu'un interrupteur auxiliaire (21) branché en amont de cet aimant laisse passer le courant, cet interrupteur étant verrouillé par un premier organe de temporisation (22) lorsqu'un interrupteur principal (15) ne reçoit aucun signal de déclenchement durant un certain temps après l'introduction d'une première pièce de monnaie; par le fait que l'interrupteur principal (15) est branché entre la batterie (16) et le mécanisme totalisateur (19), ainsi que l'interrupteur auxiliaire (21), avec un circuit (17) de maintien automatique qui est déclenché par un deuxième organe de temporisation (23) après un temps prédéterminé; par le fait que le couloir (1) d'introduction de monnaie renferme un premier contact commutateur (2), par l'intermédiaire duquel une pièce de monnaie délivre une impulsion d'enclenchement à l'interrupteur principal (15); par le fait qu'un deuxième contact commutateur (13), associé à la tige de verrouillage (7), applique un signal de déclenchement à l'interrupteur principal (15) vers la fin d'un coulissement de cette tige de verrouillage (7); par le fait qu'un troisième contact commutateur (9), installé sur la caisse intermédiaire (5), applique un signal de déclenchement à l'interrupteur principal (15) lors d'une restitution d'argent; et par le fait qu'il est prévu un quatrième contact commutateur (24) qui autorise la conduction du courant, par l'interrupteur auxiliaire (21), seulement au début d'un actionnement d'un dispositif (10) délivreur de marchandise.

2. Distributeur automatique à monnaie selon la revendication 1, caractérisé par le fait qu'un encliquetage de la pièce de blocage (11) est déclenché au moyen de l'électro-aimant (12).

3. Distributeur automatique à monnaie selon l'une des revendications précédentes, caractérisé par le fait que le circuit (17) de maintien automatique est branché en parallèle au premier contact commutateur (2).

4. Distributeur automatique à monnaie selon l'une des revendications précédentes, caractérisé par le fait que le premier organe de temporisation (22) verrouille l'interrupteur auxiliaire (21) un certain temps (T1) après l'actionnementdu quatrième contact commutateur (24).

5. Distributeur automatique à monnaie selon l'une des revendications précédentes, caractérisé par le fait que le deuxième organe de temporisation (23) verrouille le circuit (17) de maintien automatique un certain temps (T2) après l'actionnement du quatrième contact commutateur (24).

6. Distributeur automatique à monnaie selon l'une des revendications précédentes, caractérisé par le fait qu'un quatrième contact commutateur (24) est associé à chacun des dispositifs (10) délivreurs de marchandises; et par le fait que chacun des contacts commutateurs (24) peut être sélectivement raccordé à une sortie (25) du mécanisme totalisateur (19), présentant une valeur différente.

7. Distributeur automatique à monnaie selon l'une des revendications précédentes, caractérisé par le fait que les premier, deuxième et troisième contacts commutateurs sont branchés en série, le premier contact commutateur (2) se fermant un court instant lors d'une introduction de pièces de monnaie, et les deuxième et troisième contacts commutateurs (13, 9) s'ouvrant lors d'un coulissement de la tige de verrouillage (7) ou d'un actionnement du restitueur d'argent (8).
